# EUROPÄISCHE PATENTSCHRIFT

(11) **EP 1 041 755 B1**
(45) Veröffentlichungstag und Bekanntmachung des Hinweises auf die Patenterteilung: **05.12.2018**
(21) Anmeldenummer: 00103862.9
(22) Anmeldetag: 24.02.2000
(51) Int. Cl.: H04H 20/55, G08G 1/09

(54) **Verfahren zur Übertragung und Verarbeitung von Verkehrsinformationen**
Method for transmitting and processing traffic information
Méthode pour la transmission et pour le traitement d'informations routières

(30) Priorität: 27.03.1999 DE 19914041
(43) Veröffentlichungstag der Anmeldung: 04.10.2000
(73) Patentinhaber: TomTom Global Assets B.V., 1011 AC Amsterdam (NL)
(72) Erfinder: Wunderlich, Wolfgang, 31137 Hildesheim (DE)
(74) Vertreter: Witte, Weller & Partner Patentanwälte mbB

(56) Entgegenhaltungen:
- EP-A- 0 725 500
- EP-A2- 0 880 245
- DE-A1- 19 708 106

## Beschreibung

Die Erfindung betrifft ein Verfahren zur Information von Autofahrern, wobei digital codierte Verkehrsmeldungen empfangen und zwischengespeichert werden.

Mit dem Radio-Daten-System (RDS) wird eine zusätzliche und unhörbare Übermittlung von digitalen Daten parallel zu Rundfunkprogrammen in einem Datenkanal ermöglicht. Spezifikationen des Radio-Daten-Systems für UKW-Hörfunk sind unter anderem in der Druckschrift Tech. 3244 - E, März 1984 der europäischen Runfunk-Union (EBU) festgelegt. Rundfunkempfänger mit geeigneten RDS-Decodern können übermittelte Daten zusätzlich zum Audioempfang mit dem selben Empfangsteil aufnehmen und decodieren. Für die Datenübertragung sind 32 Gruppen zu jeweils 104 Bit vorgesehen, wobei jeder der übertragenen Gruppen jeweils ein bestimmter Dienst zugewiesen wird. Die Gruppe 8a ist zur Zeit für die Übertragung von digital codierten Meldungen, insbesondere Verkehrsmeldungen, vorgesehen.

Der Aufbau und die Codierung dieser Verkehrsmeldungen sind in CEN ENV 12313-1 festgelegt, der auf dem Normvorschlag ALERT C, November 1990, herausgegeben vom RDS ATT ALERT Consortium, basiert. Die wesentlichen Elemente einer Verkehrsmeldung sind dabei der Ort des Geschehens (Location) und das Ereignis (Event). Diese Angaben sind katalogisiert, das heißt, daß jedem verkehrsrelevanten Ort und jedem verkehrsrelevanten Ereignis ein eindeutiger Code zugewiesen ist. Die Verkettung der Orte in einer Ortsdatenbank entlang existierender Straßen gibt den Verlauf wieder. Außer den üblichen Einrichtungen eines Empfangsgerätes mit einem RDS-Decoder sind zur Nutzung des Verkehrsmeldungskanals TMC (Traffic Message Channel) Einrichtungen zur Decodierung, zur Speicherung, zur Weiterverarbeitung und zur Ausgabe der Verkehrsmeldungen erforderlich.

Digital codierte Verkehrsmeldungen - der Einfachheit halber im folgenden auch TMC-Meldungen genannt - können nicht nur mit Hilfe des Radio-Daten-Systems übertragen werden, sondern auch beispielsweise innerhalb des digitalen Audio-Rundfunks (DAB), insbesondere im FI-Kanal (Fast-Information-Channel). Ferner ist eine Übertragung der Meldungen über Mobilfunknetze vorgesehen, wobei sich der Broadcast-Kanal und der SMS-Kanal eignen (SMS = Short Message Service). Zur Zeit wird diesbezüglich ein Global Automotive Telematic Standard (GATS) erarbeitet. Dieser ist ein paketorientierter Datenkanal, der parallel zum gesprochenen Telefonat abgewickelt werden kann. Während bei den Rundfunksystemen, das heißt bei den unidirektionalen Netzen, nacheinander alle TMC-Meldungen gesendet werden, ist bei den bidirektionalen Netzen eine Übertragung auf Wunsch (Request) möglich.

In dem jeweiligen Empfänger wird jede TMC-Meldung in einem Speicher abgelegt und bleibt dort solange, bis sie ihre Gültigkeit verliert. Dieses ist implizit nach einer Viertelstunde (bei Übertragung über GSM nach einer halben Stunde) der Fall. Bei größeren Zeitspannen wird die Gültigkeitsdauer explizit mit übertragen, zum Beispiel "noch zwei Stunden". Besteht ein Hindernis länger als anfangs angenommen, wird dieselbe Meldung wiederholt gesendet, bevor sie ihre Gültigkeit verliert (Update-Meldung).
Staus werden üblicherweise mit einem Ausmaß in Kilometern angegeben. Häufig ist für den Autofahrer jedoch viel interessanter die Information, wie lange der Stau oder ein sonstiges Verkehrshindernis noch besteht. Bei der Überlegung, eine Umleitung zu benutzen, die in der Regel komplizierter als der direkte Weg ist, spielt unter anderem auch das Zeitverhalten eines Staus eine Rolle.
Die EP-A-0 725 500 offenbart eine Einrichtung zur Verwaltung von digital codierten Verkehrsmeldungen, insbesondere TMC-Verkehrsstörungsmeldungen, bei der empfangenen und als gültig erkannte Verkehrsmeldungen in einem Speicher abgelegt werden und zu jeder Verkehrsmeldung ein Verwaltungsdatensatz gespeichert wird, der die Zeit des erstmaligen Empfangs der Verkehrsmeldung und die laufende Nummer der Verkehrsmeldung gemäß der Reihenfolge des erstmaligen Empfangs umfasst.
Die DE-A-197 08 106 offenbart ein Verfahren zur Information von Autofahrern über Verkehrsstörungen, wobei Verkehrsstörungsmeldungen beispielsweise als TMC-Verkehrsfunkmeldungen über RDS-Rundfunk empfangen werden. Es sollen dem Autofahrer nicht nur statische Informationen zugänglich gemacht werden, sondern darüber hinaus auch Informationen, die Schlüsse auf eine zeitliche Entwicklung von Verkehrsstörungen erlauben. Dazu werden die empfangenen, einen bestimmten Streckenabschnitt betreffenden Verkehrsstörungen mittels eines für diesen Streckenabschnitt gültigen Verkehrs-Fluss-Dichte-Diagramms ausgewertet, das den Zusammenhang zwischen Verkehrsfluss und Verkehrsdichte darstellt.
Die Aufgabe der vorliegenden Erfindung besteht darin, dem Autofahrer anhand der empfangenen TMC-Meldungen Informationen zur Entwicklung eines Staus oder eines anderen Hindernisses zu geben.

Diese Aufgabe wird mit dem Verfahren zur Bereitstellung einer Nachricht in einem Fahrzeug, um einen Autofahrer über verkehrsbezogene Ereignisse zu informieren gemäß Anspruch 1, mit dem Verfahren zum zuordnen eines Widerstandswerts zu einer Straße für die Durchführung einer Routensuche auf einem Navigationsgerät zur Nutzung in einem Fahrzeug gemäß Anspruch 2 und mit dem Autoradio gemäß Anspruch 3 gelöst.

Die Ausgabe kann optisch oder akustisch erfolgen, wobei sowohl eine allgemeine Tendenzanzeige als auch eine genauere Anzeige, beispielsweise in Kilometer pro Zeiteinheit, möglich ist.

Durch die erfindungsgemäßen Verfahren wird beispielsweise die Bedeutsamkeit einer Staumeldung von vielleicht nur 5 Kilometer Länge deutlich, die aber schon einige Stunden lang im Speicher vorliegt und bei der eventuell sogar die Staulänge durch eine Update-Meldung (die an der gleichen Position im TMC-Speicher landet) vergrößert wurde. Dieser Stau ist sehr zäh und lohnt, umfahren zu werden. Auch andere Meldungen, wie beispielsweise Straßensperren, können auf diese Weise praxisnäher bewertet werden im Vergleich zur bloßen Aussage "Straße gesperrt".

Bei Navigationsgeräten mit automatischer Routensuche wird den einzelnen Straßen ein Widerstandswert zugeordnet. Bei dem erfindungsgemäßen Verfahren des Anspruchs 2 sind die Dauer und Tendenz geeignet, als Widerstandswert für eine Routensuche herangezogen zu werden.

Ausführungsbeispiele der Erfindung sind in der Zeichnung anhand mehrerer Figuren dargestellt und in der nachfolgenden Beschreibung näher erläutert. Es zeigt:
- Fig. 1: eine Tabelle empfangener und im Speicher abgelegter TMC-Meldungen für einen ersten Fall,
- Fig. 2: den Inhalt von empfangenen und im Speicher abgelegten TMC-Meldungen für einen weiteren Fall und
- Fig. 3: ein Blockschaltbild eines für das erfindungsgemäße Verfahren geeigneten Empfängers.

In der Tabelle nach Fig. 1 wird vorausgesetzt, daß um 12:00 Uhr eine neue Meldung mit dem Inhalt "Ax zwischen ... und ... 5 km Stau" eingetroffen und mit einem Zeitstempel TST = 12:00 versehen ist. Dabei bedeutet Ax eine Straßennummer. Die Pünktchen stehen für Orte auf der Straße, insbesondere Anschlußstellen einer Autobahn. Diese Meldung wurde zweimal aufgefrischt, nämlich um 12:25 Uhr und um 12:50 Uhr und dabei jeweils gemäß ALERT C-Standard als Update-Meldung gekennzeichnet. Der Zeitstempel wird dann beibehalten, weil die neu eingetroffene Meldung eine Update-Meldung ist. Aus der sich nicht ändernden Menge des Staus (Ausmaß) wird bei Eintreffen die Tendenz "gleichbleibend" abgeleitet und in geeigneter Weise angezeigt. Soll zum Beispiel um 13:05 Uhr eine Meldungsausgabe erfolgen, ergibt sich aus dem Zeitstempel, daß die Meldung bereits eine Stunde und fünf Minuten vorliegt, der Stau jedoch nicht länger wird.

Bei dem in Fig. 2 dargestellten Beispiel trifft um 15:00 Uhr eine neue Meldung ein und erhält diese Uhrzeit als Zeitstempel TST. Update-Meldungen treffen um 15:25 Uhr und um 15:50 Uhr ein, beinhalten jedoch zunehmende Angaben zur Staulänge. Deshalb wird bei Eintreffen der Update-Meldungen jeweils die Tendenz "steigend" abgeleitet. Die Ausgabe um 15:55 Uhr beinhaltet dann, daß die Meldung bereits 55 Minuten vorliegt und der Stau außerdem länger wird. Hier ist es sinnvoll, eine Umleitungsempfehlung zu befolgen.

Fig. 3 stellt einen für das erfindungsgemäße Verfahren geeigneten Empfänger dar - vorzugsweise ein Autoradio. Eine Antenne 1 ist in an sich bekannter Weise mit einem Empfangsteil 2 verbunden, an dessen Ausgang ein Stereo-Multiplex-Signal MPX ansteht, das einem Stereo-Decoder 4 und einem RDS-Decoder 3 zugeführt wird. Ausgänge des Stereo-Decoders 4 sind mit einem NF-Verstärker 5 verbunden, an den jeweils über eine Endstufe 6, 7 Lautsprecher 8, 9 angeschlossen sind.

Der RDS-Decoder selektiert aus dem Multiplex-Signal RDS-Signale und decodiert diese. Ein Mikroprozessor 13 nimmt eine Reihe von Funktionen einschließlich der Steuerung des gesamten Empfängers wahr, wobei im folgenden nur diejenigen Funktionen erwähnt sind, die für das erfindungsgemäße Verfahren wesentlich sind. Der Mikroprozessor 13 erhält vom RDS-Decoder RDS-Signale und ist mit einem Bedienteil 14, einem Display 15, einem Speicher 16 und einer Uhr 17 verbunden. Die empfangenen TMC-Meldungen werden, wie in den Figuren 1 und 2 gezeigt, im Speicher 16 abgelegt. Zur Ausgabe der TMC-Meldungen kann das Display 15 vom Mikroprozessor 13 angesteuert werden. Es ist jedoch auch eine Sprachausgabe, z.B. in Form einer Sprachsynthese, möglich, wozu die synthetisierten Audiosignale über einen Eingang 10 dem NF-Verstärker 5 zugeführt werden können.

Im Mikroprozessor 13 werden verschiedene Programme abgearbeitet, welche die einzelnen Verfahrensschritte durchführen. So wird beispielsweise bei Eintreffen einer neuen TMC-Meldung aus der Uhr 17 die Uhrzeit ausgelesen und zusammen mit der empfangenen TMC-Meldung im Speicher 16 abgelegt. Trifft eine Update-Meldung ein, so wird der im Zusammenhang mit der neuen Meldung abgelegte Zeitstempel TST aus dem Speicher 16 ausgelesen und zusammen mit der neuen Meldung im Speicher abgelegt. Zur Ausgabe dieser gespeicherten Update-Meldung wird diese aus dem Speicher 16 ausgelesen und über das Display 15 bzw. den Lautsprecher 8, 9 wiedergegeben. Dabei werden die Ereignisse (Inhalte) der Update-Meldung und der zuvor empfangenen Update-Meldung oder neuen Meldung miteinander verglichen und die Tendenz ermittelt und ebenfalls wiedergegeben.

## Patentansprüche

1. Verfahren zur Bereitstellung einer Nachricht in einem Fahrzeug, um einen Autofahrer über verkehrsbezogene Ereignisse zu informieren, mit:
Empfangen und Zwischenspeichern digital codierter Verkehrsmeldungen, die verkehrsbezogene Ereignisse betreffen, wobei jede Verkehrsmeldung Information umfasst, die das Ereignis und ein Längen-Ausmaß des Ereignisses identifiziert, und wobei zumindest eine der Verkehrsmeldungen eine Update-Verkehrsmeldung (Meldungsart) ist, die das gleiche Ereignis einer ersten vorherigen Verkehrsmeldung betrifft;
für die empfangene erste Verkehrsmeldung eines Ereignisses Bereitstellen einer Uhrzeit (Uhrzeit), die die Zeit des Empfangs der Verkehrsmeldung anzeigt;
für jede empfangene Verkehrsmeldung Speichern eines Zeitstempels (TST) und des Längen-Ausmaßes (Inhalt) in einem Speicher, wobei der Zeitstempel (TST) für eine erste Verkehrsmeldung die bereitgestellte Uhrzeit ist und für eine Update-Verkehrsmeldung der Zeitstempel (Uhrzeit) der ersten empfangenen Verkehrsmeldung des Ereignisses ist, und wobei das Längen-Ausmaß das Längen-Ausmaß der empfangenen Verkehrsmeldung ist;
wenn eine ein Ereignis betreffende Verkehrsmeldung ausgegeben wird Ableiten
(a) einer Dauer des Ereignisses basierend auf dem Zeitstempel der empfangenen Verkehrsmeldung des Ereignisses und der aktuellen Uhrzeit, und
(b) einer Tendenz, die die Änderung des Längen-Ausmaßes des betreffenden Ereignisses anzeigt basierend auf einem Vergleich des Längen-Ausmaßes der ausgegebenen Verkehrsmeldung und des Längen-Ausmaßes der vorherigen Verkehrsmeldung betreffend das Ereignis, und
Ausgabe einer Nachricht, die die abgeleitete Dauer und Tendenz enthält, zusammen mit der Verkehrsmeldung, indem ein Bildschirm oder Lautsprecher des Fahrzeugs benutzt wird.

2. Verfahren zum Zuordnen eines Widerstandswerts zu einer Straße für die Durchführung einer Routensuche auf einem Navigationsgerät zur Nutzung in einem Fahrzeug, mit:
Empfangen und Zwischenspeichern digital codierter Verkehrsmeldungen, die verkehrsbezogene Ereignisse betreffen, wobei jede Verkehrsmeldung Information umfasst, die das Ereignis und ein Längen-Ausmaß des Ereignisses identifiziert, und wobei zumindest eine der Verkehrsmeldungen eine Update-Verkehrsmeldung (Meldungsart) ist, die das gleiche Ereignis einer ersten vorherigen Verkehrsmeldung betrifft;
für die empfangene erste Verkehrsmeldung Bereitstellen einer Uhrzeit (Uhrzeit), die die Zeit des Empfangs der Verkehrsmeldung anzeigt;
für jede empfangene Verkehrsmeldung Speichern eines Zeitstempels (TST) und des Längen-Ausmaßes (Inhalt) in einem Speicher, wobei der Zeitstempel (TST) für die erste Verkehrsmeldung eines Ereignisses die bereitgestellte Uhrzeit ist und für eine Update-Verkehrsmeldung der Zeitstempel der ersten empfangenen Verkehrsmeldung des Ereignisses ist, und wobei das Längen-Ausmaß das Längen-Ausmaß der empfangenen Verkehrsmeldung ist;
für ein oder mehrere Ereignisse Ableiten
(a) einer Dauer des Ereignisses basierend auf dem Zeitstempel der empfangenen Verkehrsmeldung des Ereignisses und der aktuellen Uhrzeit, und
(b) einer Tendenz, die die Änderung des Längen-Ausmaßes des betreffenden Ereignisses anzeigt basierend auf einem Vergleich des Längen-Ausmaßes der vor dem Ableiten zuletzt empfangenen Verkehrsmeldung und des Ausmaßes der vorherigen Verkehrsmeldung betreffend das Ereignis, und
Nutzen der abgeleiteten Dauer und der Tendenz für das eine oder die mehreren Ereignisse, um Straßen einen Widerstandswert für die Routensuche zuzuordnen.

3. Autoradio mit:
einem RDS-Decoder (3) zum Empfangen und Zwischenspeichern digital codierter Verkehrsmeldungen, die verkehrsbezogene Ereignisse betreffen, wobei jede Verkehrsmeldung Information umfasst, die das Ereignis und ein Längen-Ausmaß des Ereignisses identifiziert, und wobei zumindest eine der Verkehrsmeldungen eine Update-Verkehrsmeldung (Meldungsart) ist, die das gleiche Ereignis einer ersten vorherigen Verkehrsmeldung betrifft;
einem Mittel (17) zum Bereitstellen für die erste empfangene Verkehrsmeldung eines Ereignisses einer Uhrzeit (Uhrzeit), die die Zeit des Empfangs der Verkehrsmeldung anzeigt;
einem Mittel (16) zum Speichern für jede empfangene Verkehrsmeldung eines Zeitstempels (TST) und des Längen-Ausmaßes (Inhalt), wobei der Zeitstempel (TST) für die erste Verkehrsmeldung die Uhrzeit ist, die die Zeit des Empfangs der Verkehrsmeldung anzeigt und für eine Update-Verkehrsmeldung der Zeitstempel (Uhrzeit) der ersten empfangenen Verkehrsmeldung des Ereignisses ist, und wobei das Längen-Ausmaß das Längen-Ausmaß der empfangenen Verkehrsmeldung ist;
einem Mittel (13) zum Ableiten, wenn eine ein Ereignis betreffende Verkehrsmeldung ausgegeben wird,
(a) einer Dauer des Ereignisses basierend auf dem Zeitstempel der empfangenen Verkehrsmeldung des Ereignisses und der aktuellen Uhrzeit, und
(b) einer Tendenz, die die Änderung des Längen-Ausmaßes des betreffenden Ereignisses anzeigt basierend auf einem Vergleich des Längen-Ausmaßes der ausgegebenen Verkehrsmeldung und des Längen-Ausmaßes der vorherigen Verkehrsmeldung betreffend das Ereignis, und
einem Bildschirm (15) oder Lautsprecher (8) zum Ausgeben einer Nachricht, die die abgeleitete Dauer und Tendenz enthält zusammen mit der Verkehrsmeldung.

## Claims

1. Method for providing a message in a vehicle in order to inform a car driver about traffic-related events, involving:
receiving and buffer-storing digitally coded traffic reports concerning traffic-related events, wherein each traffic report comprises information identifying the event and a length dimension of the event, and wherein at least one of the traffic reports is an update traffic report (report type) concerning the same event as a first previous traffic report;
providing a time of day (time of day) for the received first traffic report of an event, which time of day displays the time of reception of the traffic report;
storing a time stamp (TST) and the length dimension (content) for each received traffic report in a memory, wherein the time stamp (TST) for a first traffic report is the provided time of day and, for an update traffic report, is the time stamp (time of day) of the first received traffic report of the event, and wherein the length dimension is the length dimension of the received traffic report;
when a traffic report concerning an event is output, deriving
(a) a duration of the event based on the time stamp of the received traffic report of the event and the present time of day, and
(b) a tendency displaying the change in the length dimension of the relevant event based on a comparison of the length dimension of the output traffic report and the length dimension of the previous traffic report concerning the event, and
outputting a message containing the derived duration and tendency, together with the traffic report, by using a screen or loudspeaker of the vehicle.

2. Method of assigning a resistance value to a road for performing a route search on a navigation device for use in a vehicle, involving:
receiving and buffer-storing digitally coded traffic reports concerning traffic-related events, wherein each traffic report comprises information identifying the event and a length dimension of the event, and wherein at least one of the traffic reports is an update traffic report (report type) concerning the same event as a first previous traffic report;
providing a time of day (time of day) for the received first traffic report, which time of day displays the time of reception of the traffic report;
storing a time stamp (TST) and the length dimension (content) for each received traffic report in a memory, wherein the time stamp (TST) for the first traffic report of an event is the provided time of day and, for an update traffic report, is the time stamp of the first received traffic report of the event, and wherein the length dimension is the length dimension of the received traffic report;
for one or more events, deriving
(a) a duration of the event based on the time stamp of the received traffic report of the event and the present time of day, and
(b) a tendency displaying the change of the length dimension of the relevant event based on a comparison of the length dimension of the traffic report received most recently before the derivation and the dimension of the previous traffic report concerning the event, and
using the derived duration and the tendency for the one or more events in order to assign roads a resistance value for the route search.

3. Car radio having:
an RDS decoder (3) for receiving and buffer-storing digitally coded traffic reports concerning traffic-related events, wherein each traffic report comprises information identifying the event and a length dimension of the event, and wherein at least one of the traffic reports is an update traffic report (report type) concerning the same event as a first previous traffic report;
a means (17) for providing a time of day (time of day) for the first received traffic report of an event, which time of day displays the time of reception of the traffic report;
a means (16) for storing a time stamp (TST) and the length dimension (content) for each received traffic report, wherein the time stamp (TST) for the first traffic report is the time of day displaying the time of reception of the traffic report and, for an update traffic report, is the time stamp (time of day) of the first received traffic report of the event, and wherein the length dimension is the length dimension of the received traffic report;
a means (13) for deriving, when a traffic report concerning an event is output,
(a) a duration of the event based on the time stamp of the received traffic report of the event and the present time of day, and
(b) a tendency displaying the change in the length dimension of the relevant event based on a comparison of the length dimension of the output traffic report and the length dimension of the previous traffic report concerning the event, and
a screen (15) or loudspeaker (8) for outputting a message containing the derived duration and tendency together with the traffic report.

## Revendications

1. Procédé pour la fourniture d'un message dans un véhicule afin d'informer un conducteur d'événements liés à la circulation, comprenant :
la réception et la mise en mémoire tampon de messages de circulation codés numériquement concernant des événements liés à la circulation, dans lequel chaque message de circulation comprend des informations identifiant l'événement et une mesure de longueur de l'événement, et dans lequel au moins l'un des messages de circulation est un message de circulation de mise à jour (type de message) concernant le même événement qu'un premier message de circulation précédent ;
pour le premier message de circulation reçu correspondant à un événement, la fourniture d'une heure (heure) indiquant l'instant de la réception du message de circulation ;
pour chaque message de circulation reçu, le stockage d'un marqueur temporel (TST) et de la mesure de longueur (contenu) dans une mémoire, dans lequel le marqueur temporel (TST), pour un premier message de circulation, est l'heure fournie et, pour un message de circulation de mise à jour, est le marqueur temporel (heure) du premier message de circulation reçu de l'événement, et dans lequel la mesure de longueur est la mesure de longueur du message de circulation reçu ;
lorsqu'un message de circulation concernant un événement est émis, l'obtention
(a) d'une durée de l'événement sur la base du marqueur temporel du message de circulation reçu de l'événement et de l'heure actuelle, et
(b) d'une tendance indiquant la variation de la mesure de longueur de l'événement concerné sur la base d'une comparaison de la mesure de longueur du message de circulation émis et de la mesure de longueur du message de circulation précédent concernant l'événement, et
l'émission d'un message contenant la durée et la tendance obtenues, en association avec le message de circulation, en utilisant un écran ou un haut-parleur du véhicule.

2. Procédé d'attribution d'une valeur de congestion à une route pour effectuer une recherche d'itinéraire sur un appareil de navigation destiné à être utilisé dans un véhicule, comprenant :
la réception et la mise en mémoire tampon de messages de circulation codés numériquement concernant des événements liés à la circulation, dans lequel chaque message de circulation comprend des informations identifiant l'événement et une mesure de longueur de l'événement, et dans lequel au moins l'un des messages de circulation est un message de circulation de mise à jour (type de message) concernant le même événement qu'un premier message de circulation précédent ;
pour le premier message de circulation reçu, la fourniture d'une heure (heure) indiquant l'instant de la réception du message de circulation ;
pour chaque message de circulation reçu, le stockage d'un marqueur temporel (TST) et de la mesure de longueur (contenu) dans une mémoire, dans lequel le marqueur temporel (TST), pour le premier message de circulation d'un événement, est l'heure fournie et, pour un message de circulation de mise à jour, est le marqueur temporel du premier message de circulation reçu de l'événement, et dans lequel la mesure de longueur est la mesure de longueur du message de circulation reçu ;
pour un ou plusieurs événements, l'obtention
(a) d'une durée de l'événement sur la base du marqueur temporel du message de circulation reçu et de l'heure actuelle ; et
(b) d'une tendance indiquant la variation de la mesure de longueur de l'événement concerné sur la base d'une comparaison de la mesure de longueur du dernier message de circulation reçu avant l'obtention et de la mesure du message de circulation précédent concernant l'événement, et
l'utilisation de la durée et de la tendance obtenues pour le ou les événements afin d'attribuer une valeur de congestion à des routes pour la recherche d'itinéraire.

3. Autoradio comportant :
un décodeur RDS (3) permettant la réception et la mise en mémoire tampon de messages de circulation codés numériquement concernant des événements liés à la circulation, dans lequel chaque message de circulation comprend des informations identifiant l'événement et une mesure de longueur de l'événement, et dans lequel au moins l'un des messages de circulation est un message de circulation de mise à jour (type de message) concernant le même événement qu'un premier message de circulation précédent ;
un moyen (17) permettant la fourniture d'une heure (heure) indiquant l'instant de la réception du message de circulation pour le premier message de circulation reçu ;
un moyen (16) permettant le stockage, pour chaque message de circulation reçu, d'un marqueur temporel (TST) et de la mesure de longueur (contenu), dans lequel le marqueur temporel (TST), pour le premier message de circulation, est l'heure indiquant l'instant de la réception du message de circulation et, pour un message de circulation de mise à jour, est le marqueur temporel (heure) du premier message de circulation reçu de l'événement, et dans lequel la mesure de longueur est la mesure de longueur du message de circulation reçu ;
un moyen (13) permettant, lorsqu'un message de circulation concernant un événement est émis, l'obtention :
(a) d'une durée de l'événement sur la base du marqueur temporel du message de circulation reçu et de l'heure actuelle ; et
(b) d'une tendance indiquant la variation de la mesure de longueur de l'événement concerné sur la base d'une comparaison de la mesure de longueur du message de circulation émis et de la mesure de longueur du message de circulation précédent concernant l'événement, et
un écran (15) ou un haut-parleur (8) destiné à émettre un message contenant la durée et la tendance obtenues en association avec le message de circulation.
